# EUROPÄISCHE PATENTSCHRIFT

(11) **EP 0 438 998 B1**
(45) Veröffentlichungstag und Bekanntmachung des Hinweises auf die Patenterteilung: **12.07.1995**
(21) Anmeldenummer: 90890331.3
(22) Anmeldetag: 17.12.1990
(51) Int. Cl.: B66C 23/50

(54) **Transportwagen, insbesondere Niederflurwagen, sowie ein Verfahren zum Be- und Entladen desselben**
Transportation vehicle, in particular low floor vehicle, as well as method of loading and unloading the same
Voiture de transport, en particulier voiture à bas niveau, ainsi que méthode pour le chargement et le déchargement de ladite voiture

(30) Priorität: 22.01.1990 AT 131/90
(43) Veröffentlichungstag der Anmeldung: 31.07.1991
(73) Patentinhaber: SGP Verkehrstechnik Gesellschaft m.b.H., 1110 Wien (AT)
(72) Erfinder: Mathé, Peter, Ing., A-2332 Hennersdorf (AT); Krainz, Bruno, Dipl.-Ing., A-2340 Mödling (AT)
(74) Vertreter: Köhler-Pavlik, Johann, Dipl.-Ing.

(56) Entgegenhaltungen:
- FR-A- 2 023 429
- FR-A- 2 140 279
- FR-A- 2 543 937
- GB-A- 1 271 111
- GB-A- 2 218 398
- US-A- 1 918 419
- US-A- 3 719 296
- US-A- 4 099 635

## Beschreibung

Die Erfindung betrifft eine Kombination von Transportwaggons, insbesondere Niederflurwagen, jeder mit Schienen und zumindest einer Kranvorrichtung zum Verladen von Containern an einem Waggonende nach dem Oberbegriff des Patentanspruches 1.

Der Gütertransport mit sogenannten "Containern", d.h. mit Transportbehältern mit genormten Außenabmessungen, erlangt heute immer mehr Bedeutung. In Anbetracht der Wirtschaftlichkeit und auch der Entlastung der Umwelt werden diese Container auch vermehrt im Schiene-Straße-Verbund transportiert. Das bedeutet, daß große Distanzen zwischen Verkehrsknotenpunkten mit der Eisenbahn überbrückt werden, während die Nahzustellung bzw- -abholung mittels LKW direkt zum bzw. beim Empfänger oder Absender erfolgt.

Diese Art der Güterbeförderung wirft allerdings durch die Notwendigkeit des mehrmaligen Umladens einige Probleme auf. So erfordert die direkte Umladung von Waggon zu LKW oder umgekehrt zusätzliche Verladeeinrichtungen, wie stationäre oder mobile Kräne.

Ähnliche Probleme gibt es aber auch bein bloßen Absetzen oder Aufnehmen eines Containers, der neben dem Fahrzeug auf einem Lagerplatz abgestellt ist.

Durch die US-PS A 3 719 296 ist eine Kranvorrichtung der eingangs erwähnten Art bekanntgeworden. Die bekannte Konstruktion zeigt einen komplizierten Mechanismus, welcher vorsieht, den Container mittels sechs Greifern oben und mittels seitlicher Vorrichtungen unten zu fassen und zu heben.

Die GB-A 2 218 398 beschreibt einen Eisenbahnwaggon, auf welchem sich eine Kranvorrichtung befindet. Diese ist durch Auseinander- und Ineinanderschieben in Längsrichtung von Teilen der Tragestruktur der Kranvorrichtung schrittweise auf den Waggon selbst oder auch von diesem auf einen angrenzenden Waggon bewegbar. Dies erfordert aber eine Vielzahl von aufeinander abgestimmten und in einer bestimmten Reihenfolge durchzuführenden Bewegung vieler Bauteile, sodaß die Versetzung der Kranvorrichtung langsam erfolgt und überdies aufwendig und kompliziert ist.

Aufgabe der vorliegenden Erfindung war, eine Kranvorrichtung zu entwerfen, die ein Verladen des Containers gestattet, ohne zusätzliche Hilfs- bzw. Kopplungseinrichtungen zwischen Kran und Container oder Arbeitskräfte zu Hilfe nehmen zu müssen und auch die zuvor angeführten Nachteile vermeidet.

Diese Aufgaben werden durch die Merkmale des kennzeichnenden Teiles des Patentanspruches 1 gelöst.

Ein weiterer Vorteil der erfindungsgemäßen Konstruktion wird durch die kennzeichnenden Merkmale der Ansprüche 2 bis 4 erzielt. Dadurch wird das Ankoppeln beim Absenken und das Entkoppeln der Verbindung von Container und Kranvorrichtung nach dem Verladevorgang wesenlich erleichtert.

Eine besonders vorteilhafte Ausführungsform zur Verwendung auf Schienenfahrzeugen oder Straßenfahrzeugen ergibt sich durch die Merkmale nach den Patentansprüchen 5 bis 8.

Die Erfindung wird nachfolgend unter Bezugnahme auf die Zeichnungen anhand eines bevorzugten Ausführungsbeispiels beschrieben. Es zeigen die
Fig. 1 einen Querschnitt durch einen Niederflurwagen mit Überfahrtsschienen und einem aufgeladenen Transportbehälter,
Fig. 2a eine Draufsicht und
Fig. 2b eine Seitenansicht eines Transportwaggons mit aufgeladenem Transportbehälter und einer Kranvorrichtung,
Fig. 3a und Fig. 3b eine Drauf- bzw. Seitenansicht eines Transportwaggons mit seitlich abgesetztem Behälter, und
Fig. 4a,4b und 4c die bevorzugte Ausführung für die Greif- und Klemmeinrichtungen zum Eingriff mit den Anlenkpunkten an Iso-Containern beim Ankoppeln des Containers, beim Verlagern (Heben,Schwenken,Absenken) und beim Abkoppeln der Kranvorrichtung.

In Fig. 1 ist ein Transportbehälter 1 dargestellt, der sich auf einem Transportwaggon 2 befindet. Als Transportbehälter 1 können beliebige Behälter, Gefäßte, etc. Verwendung finden, solange diese die vorgeschriebenen Dimensionen nicht überschreiten und durch Hebevorrichtungen handhabbar sind. Vorzugsweise werden die im Transportwesen üblichen genormten Iso-Container verwendet. Diese haben an allen Ecken Anlenkpunkte 11, die zum Ankoppeln an die Hebeeinrichtungen, zum Aufsetzen und Fixieren an Halteorganen oder auch zum Zusammenkoppeln mehrerer Container dienen. Im Falle des Transportes der Container auf LKWs oder Eisenbahnwaggons sind diese mit Aufsetzzapfen 21 ausgestattet. Diese sind auch leicht nachträglich einbaubar. Allerdings sind auch andere Halteorgane, wie Leisten, Haken od.ähnliches möglich. Am Transportwaggon 2 sind Überfahrtsschienen 22 vorhanden, welche einesteils nachträglich auf beliebigen Wagen mit ebener Ladefläche und vorteilhafterweise auch Halteorganen für die Container angebracht werden können. Wie aus der Fig. 1 ersichtlich ist, wird jedoch vorzugsweise ein Waggon verwendet, der schon mit den Überfahrtsschienen 22 ausgerüstet ist, wie dies bei Transportwaggons für Schienenfahrzeuge der Fall ist. Diese sind meist als Niederflurwagen ausgebildet, sodaß sich dabei zusätzlich der Vorteil größeren Abstands zur Oberleitung 5 (siehe dazu Fig. 2b,3b) bzw. die Möglichkeit des Transports höherer Behälter 1 ergibt.

Nachfolgend soll nun ein Beispiel für eine Kranvorrichtung, dargestellt in den Fig. 2a,2b,3a und 3b, beschrieben werden.

Wie weiter oben erwähnt, ist zumindest eine Kranvorrichtung 3 auf jedem Transportwaggon gemäß der Erfindung vorhanden. Bezüglich der Anbringung der Kranvorrichtungen gibt es mehrere Varianten. Sie können fest mit dem Waggon 2 verbunden sein, bzw. sogar eine Bauteilgruppe von diesem sein. Vorteilhafterweise werden aber die vorhandenen Überfahrtsschienen 22 zum Aufsetzen der Kranvorrichtungen 3 genutzt. Das kann einerseits durch bloßes Fixieren an den Schienen 22, beispielsweise durch einen Zangenmechanismus, der die Schienen umfaßt, bewerkstelligt werden. Anderseits können an der Unterseite der Kräne 3 Rollen vorgesehen sein, sodaß sie auf den Schienen 22 verfahrbar sind. Die Bewegung kann von Hand oder durch beliebige Antriebsmittel, wie etwa Elektromotore, erfolgen. Während des Verladevorganges werden die Kranvorrichtungen 3 dann wieder am Waggon 2 fixiert. Hiezu kann ebenfalls ein Zangenmechanismus, der mit den Schienen zusammenwirkt, vorgesehen sein. Aber auch die Abstützung der Kräne 3 über hydraulisch oder elektrisch ausfahrbare Druckstempel oder ähnliche Stützeinrichtungen ist möglich, ebenso wie ein Hintergreifen der Unterkante der Ladefläche durch ebenfalls hydraulisch oder elektrisch betätigbare hakenartige Auslegearme der Kranvorrichtungen 3. Verfahrbare Kranvorrichtungen können leicht auf die Transportwagen aufgebracht werden, indem sie z.B. über eine Rampe auffahren. Sie können aber auch mittels beliebigen Hebeeinrichtungen auf den Waggon aufgesetzt werden, wo dann die Verfahrbarkeit auf die nachfolgend beschreibene Weise ausgenutzt wird.

Die Überfahrtsschienen 22 erlauben nämlich das Verfahren der Kranvorrichtungen 3 von Waggon zu Waggon, zumindest zwischen solchen, die aneinander angrenzen. Ein Kran 3 kann zum Verladen von Containern auf zumindest zwei Waggons 2 verwendet werden, was die Anzahl der notwendigerweise vorzusehenden Kranvorrichtungen 3 verringert. Die zur Containerverladung erforderlichen Bewegungen der Kräne 3 werden durch beliebige Antriebseinrichtungen 23, 24 ermöglicht. Diese sind beispielsweise Hydraulikzylinder, wie in den Zeichnungen angedeutet, Druckluftzylinder oder auch, besonders zur Bewegung in der horizontalen Ebene, elektrische Antriebe über Zahnräder, Zahnstangen od. dgl. Zum Heben und Senken des ausfahrbaren Teleskoparmes 25 ist vorzugsweise in allen Ausführungsvarianten die Ausstattung mit zumindest einem Hydraulikzylinder vorgesehen. Die Hydraulikzylinder 23 für die Schwenkbewegungen sind in der dargestellten Variante zu beiden Seiten des Teleskoparmes 25 angeordnet, doch ist auch eine einseitige Anordnung unter Verwendung eines doppelwirkenden Zylinders denkbar. Ebenso kann der Hydraulikzylinder, bzw. können die Hydraulikzylinder 23 lagemäßig anders angeordnet sein, z.B. normal auf die Wagenlängsachse. Montiert sind die Antriebseinrichtungen 23,24 sowie der Teleskoparm 25 auf einer Plattform 26, die mit Rollen oder Rädern 27 zum Verfahren auf den Schienen 22 ausgestattet ist. Die Räder 27 sind vorteilhafterweise von einem Motor, beispielsweise einem Elektromotor, angetrieben, obgleich die Plattformen auch manuell verfahrbar sein können.

Schließlich ist auch noch zumindest eine Vorrichtung zum Abstützen der Kraneinrichtungen 3 auf der Plattform 26 vorgesehen. Bei großen Containerlasten könnte es nämlich durch die Schwerpunktsverlagerung zu einem Kippen des Transportwaggons 2 bzw. zu einem Abkippen der Kranvorrichtungen 3 vom Waggon kommen, selbst wenn der Kran 3 durch die bereits zuvor angeführten Zangenmechanismen od.dgl. (nicht dargestellt) an den Schienen 22 fixiert wird. Daher ist auf jeder Seite des Waggons 2 an der Plattform 26 eine ausfahrbare od. ausklappbare Abstützeinheit 28,28', wie vorzugsweise je ein Hydraulikzylinder mit Druckstempel angebracht. Diese Abstützvorrichtungen 28,28' können auch an den Waggons 2 direkt, allenfalls auch fix oder nur ausklappbar, befestigt sein. Da sie jedoch nur beim Verladevorgang mittels der verfahrbaren Kräne 3 benötigt werden, ist es aus Gewichts- und Kostengründen vorteilhafter, sie mit den Plattformen 26 zu verbinden und gemeinsam zu verfahren.

Ein wichtiges Merkmal der Erfindung ist die Greif- und Klemmvorrichtung 30, die an der Spitze des Teleskoparmes 25, bzw. dessen ausfahrbaren Teil 25', angebracht und zum Koppeln der Kranvorrichtung 3 mit den Anlenkpunkten 11 am Container 1 ausgelegt ist. Die in den Fig. 4a bis 4c dargestellte Variante ist eine bei den genannten Norm-Containern vorteilhaft zum Einsatz gelangende Ausführung. Für Behälter mit anders gestalteten oder angeordneten Anlenkpunkten kann sie den jeweiligen Verhältnissen entsprechend angepaßt oder durch die herkömmlichen Hebehilfsmittel wie Ketten, Haken etc. ersetzt werden. Die Anlenkpunkte 11 der üblichen Iso-Container sind Stahlblechlaschen mit eingearbeiteten Löchern, sodaß zur Ankopplung des Kranes 3 zumindest ein hakenförmiger Teil 31 pro Anlenkpunkt 11 vorgesehen ist. Da pro Ende des Containers zwei Anlenkpunkte 11 vorhanden sind, sind auch zumindest zwei Teile 31 an jeder Greif- und Klemmeinrichtung 30 vorgesehen. Vorzugsweise sind die hakenförmigen Teile an den Eckpunkten eines starren Rahmens 32, der in Form eines gleichschenkeligen, mit der Spitze nach oben zeigenden Dreieckes ausgeführt ist, um eine im wesentlichen horizontal und vorzugsweise parallel zur Waggonachse liegende Drehachse schwenkbar angelenkt. Der obere Eckpunkt 33 des Rahmens ist mit dem ausfahrbaren Teil 25' des Teleskoparmes 25 verbunden. Die hakenförmigen Teile 31 sind am Rahmen 32 vermittels dreieckiger Bauteile 34 angebracht, die an einem Eckpunkt am Rahmen 32 angelenkt sind, deren nach unten, d.h. zum Behälter, weisender Eckpunkt mit einer Rolle 35, einem Gleitblech od.dgl. versehen ist und an dessen drittem, zur Seite weisenden, Eckpunkt der besagte hakenförmige Teil 31 starr angebracht ist. Die zwischen diesem Anbringungspunkt und der Rolle 35 liegende Seite 34' bildet zusammen mit dem hakenförmigen Teil 31 eine sich zur Öffnung hin etwas verjüngende U-förmige Struktur. Der Winkel, mit dem sich der hakenförmige Teil 31 zum Bauteil 34 hin neigt, ist in Abhängigkeit von den Dimensionen der Bauteile derart zu wählen, daß beim Anheben des Containers vor Verlust des Kontaktes des Containers 1 mit der Auflagefläche am Waggon 2, oder dem LKW, Abstellplatz etc., die nach innen weisende Spitze des hakenförmigen Bauteiles etwas höher liegt als dessen Teilstück, das genau unter dem Anlenkpunkt 11 bzw. dem Angriffspunkt der Hubkraft liegt (Fig.4b). Durch diese Maßnahme ist eine sichere Kopplung während des Zeitraumes, den der Behälter ohne Bodenkontakt ist, gewährleistet.

Gleichzeitig bildet die beschriebene Ausgestaltung aber einen weiteren Vorteil. Zur Herstellung der Kopplung ist es nicht erforderlich, die Bauteile 31 und 34 manuell anzuheben, bzw. nach außen zu spreizen, obwohl dies nach einer weiteren Variante etwa mittels doppelwirkender Hydraulikzylinder vorgenommen werden kann. Wenn die hakenförmigen Bauteile 31 in der in Fig. 4a gezeigten Stellung mit dem Container in Kontakt kommen, d.h., wenn der Bauteil 31 in Richtung zur Containermitte schräg nach oben weist, wird der Bauteil 31 und auch der dreieckige Bauteil 34 durch die weitere Absenkbewegung des Rahmens 32 nach außen gedrückt und rastet bei weiterer Fortsetzung der Bewegung in die Löcher der Anlenkpunkte 11 ein. Dazu ist es notwendig, zusätzlich an der zuvor beschriebenen Konstruktion der Bauteile 31 und 34 auch Einrichtungen zur Begrenzung der Bewegungen der dreieckigen Bauteile 34 vorzusehen, etwa in Form von Anschlagzapfen, die ein Abwärtsschwenken der Bauteile 34 nur bis zu einer Lage zulassen, in der der Bauteil 31 in Richtung der Containermitte schräg nach oben weist. Zum Lösen der Verbindung zwischen Greif- und Klemmeinrichtung 30 und dem Container 1 wird der Rahmen 32 aus der Stellung für den Umsetzvorgang weiter abgesenkt und gegen den Container gedrückt, sodaß vorerst die Rolle 35 in Kontakt mit der Behälteroberfläche kommt und, verursacht durch die Anordnung des Kontaktpunktes der Rolle schräg unter und außerhalb des Anlenkpunktes des Bauteiles 34 am Rahmen 32, bei weiterem Absenken nach außen gleitet und den Bauteil 34 derart schwenkt, daß der hakenförmige Bauteil 31 aus den Löchern der Anlenkpunkte 11 herausgedrückt wird (Fig.4c). Das kann bei Ausstattung mit Spreizeinrichtungen wie den angesprochenen doppelwirkenden Hydraulikzylindern auch mit deren Hilfe geschehen. Schließlich wird die gesamte Greif- und Klemmeinrichtung 30 durch eine Bewegung des Teleskoparmes 25, oder dessen ausfahrbarem Teil 25' oder auch durch eine Bewegung der gesamten Kranvorrichtung 3, in Richtung der Behälterlängsachse in gespreizter Stellung vom Behälter abgezogen.

In den Zeichnungen nicht dargestellt ist weiters ein vorteilhaftes Merkmal, welches zur Vereinfachung der Bedienung der Kranvorrichtungen 3 führt. Es handelt sich um zumindest eine lösbare Leitung zwischen den zusammenwirkenden Kranvorrichtungen 3, die am Waggon 2 befestigt, allenfalls abnehmbar, bzw. baulich integriert ist, durch die die besagten Kräne 3 auf diesem Waggon synchronisiert steuerbar sind. Dabei kann es sich einerseits um elektrische Kabel zur Übertragung von Steuersignalen handeln, aber auch um Hydraulikschläuche zur gleichzeitigen Betätigung der Hydraulikzylinder 23.

Abschließend soll nun,wieder unter besonderer Bezugnahme auf die Fig. 2a,2b,3a und 3b,das Verfahren zum Be- und Entladen mittels der erfindungsgemäßen Kranvorrichtungen 3 beschrieben werden. Ausgegangen wird von der Annahme, daß sowohl ein Container 1 als auch eine Kranvorrichtung 3 sich bereits auf dem Transportwaggon 2 befinden, und der Container auf einen Stellplatz neben dem Waggon abgeladen werden soll. Über die Überfahrtsschienen 22 wird, vorzugsweise von einem angrenzenden Waggon, eine zweite Kranvorrichtung 3 auf den Waggon 2 bis an den Behälter 1 herangefahren (Fig.2a) und fixiert. Die Greif- und Klemmvorrichtung 30 jeder der beiden Kräne 3 wird abgesenkt und an den Container 1 angekoppelt. Spätestens jetzt werden auch die Abstützeinrichtungen eingesetzt. Der Hydraulikzylinder 28' auf der Seite, auf die der Behälter geschwenkt werden soll, wird ausgefahren. Vorzugsweise, wenn die Platz- und Bodenverhältnisse es erlauben, wird er in die weitestmöglich ausgefahrene Stellung (Fig.3a, durchgezogene Linien) gebracht, jedoch ist bei ungünstigen Verhältnissen oder leichten Containerfrachten auch jede beliebige Zwischenstellung bis knapp neben dem Waggon 2 möglich (Fig.3a, strichlierte Linien). Je nach Bedarf können die Abstützeinrichtungen der beiden Kranvorrichtungen 3 verschieden weit ausgefahren werden (siehe Fig.3a, strichlierte Position).

Danach wird der Container 1 etwas angehoben, gerade soweit, daß er von den Aufsetzzapfen 21 am Waggon 2 freikommt (Fig.2b). Dies geschieht durch die Antriebseinrichtung 24. Da die Aufsetzzapfen 21 nur geringe Höhe aufweisen, bleibt beim ersten Anheben ein ausreichender Sicherheitsabstand zur Oberleitung 5 gewahrt. Anschließend werden die Schwenkeinrichtungen, z.B. die Hydraulikzylinder 23, betätigt und der Container seitlich, doch parallel zur Waggonachse,nach außen neben den Waggon 2 geschwenkt (Fig.3a). Da der höchste Punkt der Kranvorrichtung 3, nämlich der Verbindungspunkt 33 zwischen der Greifund Klemmeinrichtung 30 und dem Teleskoparmteil 25', nun seitlich außerhalb des Bereiches der Oberleitung 5 ist, kann gefahrlos jede mögliche Hubhöhe erzielt werden. Dazu wird einesteils der Hydraulikzylinder 24 betätigt und/oder der ausfahrbare Teil 25' des Teleskoparmes ausgefahren. Hiedurch ist auch die Verladung auf LKWs oder Abstellplätze mit hohem Bodenniveau gefahrlos möglich.

Schließlich wird der Container 1 abgesenkt (Fig.3b), worauf die Kopplung mit dem Kran 3 gelöst wird, vorzugsweise wie oben anhand Fig.4c beschrieben.

Vorteilhafterweise werden die beiden zusammenwirkenden Kranvorrichtungen 3 vor dem Verladevorgang durch die angesprochenen Leitungen synchronisiert. Soll anschließend ein anderer Waggon, z.B. der angrenzende Wagen, entladen werden, wird die, diesem nächstliegende Kranvorrichtung 3 über die Überfahrtsschienen 22 auf diesen Waggon verfahren und der Verladevorgang wiederholt. Die Beladung des Waggons erfolgt sinngemäß in umgekehrter Reihenfolge.

## Patentansprüche

1. Kombination von Transportwaggons, insbesondere Niederflurwagen, jeder mit Schienen (22) und zumindest einer Kranvorrichtung (3) zum Verladen von Containern an einem Waggonende, allenfalls je einer Kranvorrichtung an beiden Waggonenden, wobei in jeden Waggon zumindest eine der Kranvorrichtungen (3) auf Überfahrtschienen (22), die lediglich die benachbarten Enden zweier aneinander angrenzender Waggons verbinden, auf das benachbarte Ende eines angrenzenden Waggons verfahrbar und mittels Halteeinrichtungen auf jedem der beiden Waggons fixierbar ist, und wobei die Kranvorrichtung (3) mit zumindest zwei Greif- bzw. Klemmeinrichtungen (30) versehen ist, die zum Eingriff an den Anlenkpunkten (11) von Transportbehältern (1) mit zumindest einem hakenförmigen Teil (31) pro Anlenkpunkt (11) ausgestattet sind, wobei mindestens je zwei hakenförmige Teile (31) an den Eckpunkten eines starren Rahmens (32), der in Form eines gleichschenkeligen, mit der Spitze nach oben zeigenden Dreieckes ausgeführt ist, um eine im wesentlichen horizontale Drehachse (40) schwenkbar angelenkt sind, dadurch gekennzeichnet, daß die hakenförmigen Bauteile (31) vermittels dreieckiger Bauteile (34) am Rahmen (32) angebracht sind, die mit einem Eckpunkt am Rahmen angelenkt sind, deren nach unten, d.h. zum Transportbehälter weisenden inneren Eckpunkt mit einen durch Heben oder Senken des Rahmens (32) auf der oberen Wand des Transportbehälters (1) bewegbaren Teil (35) versehen ist und mit dessen dritten zur Seite weisenden Eckpunkt (42) besagter hakenförmiger Teil (31) starr verbunden ist, der mit der Seite (34') des dreieckigen Bauteiles (34), die zwischen seinem Anbringungspunkt und dem den Teil (35) tragenden Punkt liegt, eine sich zur Öffnung hin verengende Struktur bildet, wobei zur Begrenzung der Bewegungen der hakenförmigen Bauteile (31) Einrichtungen vorgesehen sind, die zum Eingriff mit den Anlenkpunkten an Containern beim Ankoppeln desselben ein Abwärtsschwenken nur bis zu einer Lage zulassen, in der der hakenförmige Bauteil (31) zur Rahmenmitte hin schräg nach oben weist.

2. Kombination von Transportwaggons nach Anspruch 1, dadurch gekennzeichnet, daß der bewegbare Teil als Rolle (35) ausgebildet ist.

3. Kombination von Transportwaggons nach Anspruch 1, dadurch gekennzeichnet, daß der bewegbare Teil als Gleitblech ausgebildet ist.

4. Kombination von Transportwaggons nach Anspruch 1, dadurch gekennzeichnet, daß zumindest in angekopppelter Stellung der Greif- bzw. Klemmvorrichtung (30) der Kontaktpunkt des bewegbaren Teiles der Oberfläche des Transportbehälters (1) schräg unter und außerhalb des Anlenkpunktes des dreieckigen Bauteiles (34) am Rahmen (32) ist.

5. Kombination von Transportwaggons nach einem der Ansprüche 1 oder 4, dadurch gekennzeichnet, daß die hakenförmigen Teile (31) durch Antriebseinrichtungen zwischen den zwei zusammengehörigen Bauteilen bewegbar sind.

6. Kombination von Transportwaggons nach Anspruch 5, dadurch gekennzeichnet, daß die hakenförmigen Teile (31) durch doppeltwirkende Hydraulikzylinder bewegbar sind.

7. Kombination von Transportwaggons nach Anspruch 1, dadurch gekennzeichnet, daß die Greif- bzw. Klemmeinrichtungen (30) mit einem ausfahrbaren Teleskoparm (25, 25') versehen sind, der im wesentlichen auf der Längsachse des Fahrzeuges dreh- und neigungsveränderbar angelenkt und mittels Antriebseinrichtungen (23, 24) bewegbar ist, wobei der Teleskoparm (25, 25') und die Antriebseinrichtungen (23, 24) auf einer gemeinsamen Plattform (26) angebracht sind.

8. Kombination von Transportwaggons nach Anspruch 7, dadurch gekennzeichnet, daß die Antriebseinrichtungen (23, 24) als Hydraulikzylinder ausgebildet sind.

## Claims

1. Combination of transportation vehicles, more especially vehicles having a low floor, each having rails (22) and at least one crane arrangement (3) for loading containers on one end of the vehicle, possibly one crane arrangement at each of the two ends of the vehicle, at least one crane arrangement (3) being displaceable into each vehicle on travel rails (22), which only connect the adjacent ends of two abutting vehicles, onto the adjacent end of an abutting vehicle and being securable on each of the two vehicles by retaining means, and the crane arrangement (3) being provided with at least two gripping or clamping means (30), which are provided with at least one hook-shaped component part (31) per pivot point (11) for engagement with the pivot points (11) of containers (1), at least two hook-shaped component parts (31) being pivotally connected to each of the corner points of a rigid frame (32), which is in the form of an isosceles triangle with the apex pointing upwardly, so as to be pivotable about a substantially horizontal rotary axis (40), characterised in that the hook-shaped component parts (31) are mounted on the frame (32) by means of triangular component parts (34), which are pivotally connected to the frame by a corner point, the inner corner point of said triangular component parts, which points downwardly, i.e. towards the container, being provided with a component part (35), which is displaceable on the upper wall of the container (1) as a result of the frame (32) being raised or lowered, and said hook-shaped component part (31) is rigidly connected to the third corner point (42) of said triangular component parts pointing towards the side and forms a structure, which narrows towards the opening, with the side (34') of the triangular component part (34), which side lies between its attachment point and the point carrying the component part (35), means being provided to define the movements of the hook-shaped component parts (31), which means permit a downward pivotal movement, only to a position where the hook-shaped component part (31) points inclinedly upwardly towards the centre of the frame, for engagement with the pivot points on containers during the coupling thereof.

2. Combination of transportation vehicles according to claim 1, characterised in that the displaceable component part is configured as roller (35).

3. Combination of transportation vehicles according to claim 1, characterised in that the displaceable component part is configured as a slide plate.

4. Combination of transportation vehicles according to claim 1, characterised in that the point of contact between the displaceable component part and the surface of the container (1) is inclined beneath and externally of the point where the triangular component part (34) is pivotally connected to the frame (32), at least when the gripping or clamping means (30) is in its coupled position.

5. Combination of transportation vehicles according to one of claims 1 or 4, characterised in that the hook-shaped component parts (31) are displaceable between the two associated component parts by drive means.

6. Combination of transportation vehicles according to claim 5, characterised in that the hook-shaped component parts (31) are displaceable by double-acting hydraulic cylinders.

7. Combination of transportation vehicles according to claim 1, characterised in that the gripping or clamping means (30) are provided with an extendable telescopic arm (25, 25'), which is pivotally connected in a rotationally and inclinedly variable manner substantially on the longitudinal axis of the vehicle and is displaceable by drive means (23, 24), the telescopic arm (25, 25') and the drive means (23, 24) being mounted on a common platform (26).

8. Combination of transportation vehicles according to claim 7, characterised in that the drive means (23, 24) are configured as hydraulic cylinders.

## Revendications

1. Combinaison de wagons de transport, en particulier de voitures à plate-forme surbaissée, chacune comprenant des rails (22) et un dispositif à grue (3) pour le chargement de conte-neurs à une extrémité de wagon, dans tous les cas au moins un dispositif à grue aux deux extrémités du wagon, dans chaque wagon au moins l'un des deux dispositifs à grue (3) pouvant être amené sur des rails de passage (22) qui relient simplement les extrémités voisines de deux wagons l'un contre l'autre, à l'extrémité voisine d'un wagon attenant et pouvant être fixé sur chacun des deux wagons au moyen de dispositifs de retenue, et les dispositifs à grue (3) étant munis d'au moins deux systèmes de serrage et préhension (30) qui, pour venir en prise avec les points d'articulation (11) de récipients de transport (1), sont munis d'au moins une pièce (31) formant crochet par point d'articulation (11), au moins deux pièces (31) formant crochet étant disposées aux angles d'un cadre rigide (32) qui prend la forme d'un triangle isocèle pointant vers le haut, et étant articulées de manière à pivo-ter autour d'un axe de rotation (40) sensiblement horizontal, caractérisée en ce que les pièces (31) formant crochet sont placées sur le cadre (32) par le biais de pièces de montage triangulaires (34) qui sont articulées au cadre par un angle, dont l'angle interne tourné vers le bas, c'est-à-dire vers le récipient de transport est muni d'une partie mobile (35) par soulèvement et abaissement du cadre (32) sur la paroi supérieure du récipient de transport (1) et dont le troisième angle (42), tourné vers le côté, est relié rigidement à ladite pièce formant crochet (31) qui constitue avec le côté (34') de la pièce triangulaire (34), qui se trouve entre son point d'application et le point portant la partie (35), une structure allant en diminuant vers l'ouverture, pour la limitation des mouvements des pièces (31) formant crochet des dispositifs étant prévus qui pour la venue en prise des points d'articulation sur les conteneurs lors de leur accouplement, ne permettent un basculement vers le bas que jusqu'à une position dans laquelle la pièce (31) formant crochet s'oriente en oblique vers le haut en direction du milieu du cadre.

2. Combinaison de wagons de transport selon la revendication 1, caractérisée en ce que la partie mobile est une roulette (35).

3. Combinaison de wagons de transport selon la revendication 1, caractérisée en ce que la partie mobile est une tôle de glissement.

4. Combinaison de wagons de transport selon la revendication 1, caractérisée en ce qu'au moins en position accouplée du dispositif de préhension et de serrage (30), le point de contact de la partie mobile de la surface du récipient de transport (1) se trouve à l'oblique en dessous et à l'extérieur du point d'articulation de la pièce de montage triangulaire (34) sur le cadre (32).

5. Combinaison de wagons de transport selon l'une des revendications 1 ou 4, caractérisée en ce que les pièces (31) formant crochet sont mobiles entre les deux pièces de montage allant de paire par des dispositifs d'entraînement.

6. Combinaison de wagons de transport selon la revendication 5, caractérisée en ce que les pièces (31) formant crochet se déplacent sous la double action de vérins hydrauliques.

7. Combinaison de wagons de transport selon la revendication 1, caractérisée en ce que les systèmes de serrage et de préhension (30) sont munis d'un bras télescopique extensible (25, 25') qui est articulé essentiellement sur l'axe longitudinal du véhicule de manière à modifier sa rotation et son inclinaison et se déplace au moyen de dispositifs d'entraînement (23, 24), le bras télescopique (25, 25') et les dispositifs d'entraînement (23, 24) étant placés sur une plate-forme commune (26).

8. Combinaison de wagons de transport selon la revendication 7, caractérisée en ce que les dispositifs d'entraînement (23, 24) sont des vérins hydrauliques.
